# EUROPÄISCHE PATENTSCHRIFT

(11) **EP 0 679 836 B1**
(45) Veröffentlichungstag und Bekanntmachung des Hinweises auf die Patenterteilung: **19.08.1998**
(21) Anmeldenummer: 95105993.0
(22) Anmeldetag: 21.04.1995
(51) Int. Cl.: F22D 11/02

(54) **Wasserdampfkreislauf**
Steam cycle
Cycle à vapeur

(30) Priorität: 27.04.1994 DE 4414709
(43) Veröffentlichungstag der Anmeldung: 02.11.1995
(73) Patentinhaber: ABB PATENT GmbH, 68309 Mannheim (DE)
(72) Erfinder: Rachid, Nabil, D-68526 Ladenburg (DE)
(74) Vertreter: Rupprecht, Klaus, Dipl.-Ing.

(56) Entgegenhaltungen:
- WO-A-94/17286
- CH-A- 316 256
- US-A- 2 225 453

## Beschreibung

Die Erfindung betrifft den Wasserdampfkreislauf einer Kraftwerksanlage mit einem Speisewasserbehälter, mit einer Speisewasser-Vorpumpe und einer Speisewasser-Hauptpumpe, mit Nieder- und Hochdruckvorwärmern, mit einem Dampferzeuger und mit einer Dampfturbine, aus welcher Anzapfdampf zur Beheizung der Vorwärmer entnehmbar ist, sowie mit Rohrleitungen und Armaturen.

Kraftwerksanlagen, in denen als Wärmeträger Dampf zum Einsatz kommt, sind bekannt. Bei bekannten derartigen Kraftwerksanlagen wird im allgemeinen das zur Verdampfung benötigte Wasser aus dem Speisewasserbehälter mittels der Speisewasserpumpen Vorwärmern zugeführt, von welchen das vorgewärmte Speisewasser in den Kessel oder Dampferzeuger strömt. Die Speisewasserpumpen sind üblicherweise in eine Vorpumpe und in eine Hauptpumpe aufgeteilt, wobei die Vorpumpe aufgrund des Speisedrucks aus dem Speisewasserbehälter ein relativ niedriges Druckniveau aufweist, während die Hauptpumpe ein bis zum Faktor 10 höheres Druckniveau als die Vorpumpe besitzt.

Gemäß der CH-A-316 256 wird zum Antrieb der Speisewasser-Vorpumpe und der Hauptpumpe ein einziger Antriebsmotor vorgesehen, wobei der Antrieb der Vorpumpe direkt erfolgt, während die Hauptpumpe über ein Getriebe und eine einstellbare Kupplung beziehungsweise über eine zwischen dem Elektroantrieb und der Pumpe aufgestellten Getrieberegelkupplung beaufschlagt wird. In dieser Getrieberegelkupplung erfolgt gleichzeitig mit der Kraftübertragung eine Drehzahlanhebung. Derartige Getrieberegelkupplungen sind im allgemeinen als Strömungskupplungen ausgebildet, bei welchen die Regelung der Drehzahl durch Änderung der jeweiligen Ölfüllung möglich ist.

Bekanntermaßen sind Schlupfverluste in Strömungskupplungen nicht zu vermeiden. Diese Schlupfverluste können bei maximal übertragbarer Drehzahl bis zu circa 2 % betragen, während im Teillastbetrieb entsprechend der geringeren Ölfüllung die Verluste in der Strömungskupplung erheblich ansteigen, wodurch der Wirkungsgrad der Strömungskupplung abnimmt. Der Teillastbetrieb resultiert daraus, daß abhängig von der Lastanforderung am Dampferzeuger beziehungsweise durch die Dampfturbine die zugeführte Speisewassermenge angepaßt sein muß. Dementsprechend sind betriebsabhängig größere Drehzahlschwankungen nicht zu vermeiden, wodurch, wie erläutert, Schlupfverluste und damit schlechte Wirkungsgrade einhergehen.

Ausgehend von diesem Stand der Technik ist es Aufgabe der Erfindung eine technische Lösung anzugeben, bei welcher die Schlupfverluste auf ein Mindestmaß begrenzt werden.

Diese Aufgabe wird erfindungsgemäß durch die kennzeichnenden Merkmale des Patentanspruchs 1 gelöst. Demgemäß ist vorgesehen, daß die Speisewasser-Hauptpumpe zwei Stufen, nämlich eine erste und eine zweite Stufe, umfaßt, daß die erste Stufe der Speisewasser-Hauptpumpe starr mit einem Antrieb gekoppelt ist und als erste Druckstufe zur Beschickung des Hochdruck-Vorwärmers vorgesehen ist und daß die zweite Stufe mittels einer Strömungskupplung mit dem Antrieb der ersten Stufe gekoppelt ist und als zweite Druckstufe zur Beschickung des Dampferzeugers vorgesehen ist. Entsprechend dieser Aufteilung der Hauptpumpe in zwei Pumpen ist vorgesehen, daß jede Stufe der Hauptpumpe jeweils eine für sich separate Pumpe darstellt. Die erste Pumpe, die vorzugsweise über ein Übersetzungsgetriebe von dem Antriebsmotor der Speisewasser-Vorpumpe beaufschlagt ist, läuft hierbei mit gleichbleibender hoher Drehzahl (circa 5500 min⁻¹) konstant auch in jedem Teillastfall, während die zweite Pumpe, welche zur Einspeisung in den Dampferzeuger vorgesehen ist, über eine Regelkupplung am gleichen Antriebsstrang wie die erste Stufe anschließt und mit einer geringeren Drehzahl (n < 5500 min⁻¹) entsprechend dem Mindestschlupf der Strömungskupplung drehzahlgeregelt angetrieben wird.

Entsprechend einer bevorzugten Ausführungsform der Erfindung ist vorgesehen, daß der Speisedruck der ersten Druckstufe größer ist als der Druck des dem Hochdruckvorwärmer zur Beheizung zugeführten Anzapfdampfes und niedriger als der Druck der zweiten Druckstufe.

Vorteilhafterweise beträgt der Speisedruck der ersten Druckstufe etwa 1/3 bis 1/2 des Speisedrucks der zweiten Druckstufe, welche entsprechend einer weiteren Ausgestaltung der Erfindung den gleichen Speisewasserdruck erzeugt wie eine herkömmliche einstufige Speisewasser-Hauptpumpe.

Aufgrund der aufgezeigten erfindungsgemäßen Aufteilung der Speisewasserpumpe in zwei hinsichtlich ihrer Förderströme und -drücke aufeinander abgestimmte Pumpen, von denen eine starr mit dem Antrieb gekoppelt ist, ist zwangsläufig die gegebenenfalls noch vorhandene Schlupfleistung wesentlich geringer als bei herkömmlichen Ausführungen.

In Folge der Einbindung der beiden Pumpenstufen an unterschiedlichen Stellen des Wasserdampfkreislaufes, ist eine weitere Verminderung der Schlupfverluste gegeben, da nur noch die Strömungskupplung zum Antrieb der zweiten Pumpenstufe vorhanden ist, welche nicht mehr die gesamte Antriebsleistung für die Speisewasser-Hauptpumpe übertragen muß.

Ein weiterer Vorteil, der sich unmittelbar auf die konstruktive Auslegung des Wasserdampfkreislaufes auswirkt, besteht darin, daß sämtliche Komponenten zwischen der ersten und der zweiten Pumpenstufe der Speisewasser-Hauptpumpe nicht auf den bei herkömmlichen Anlagen erforderlichen Null-Förderdruck beziehungsweise Ansprechdruck des Kesselsicherheitsventils ausgelegt sein müssen, sondern es genügt eine Auslegung auf den Null-Förderdruck der ersten Pumpenstufe, der etwa 1/3 bis 2/5 des herkömmlichen Auslegungsdruckes beträgt. Diese Verminderung des Auslegungsdruckes ist insbesondere entscheidend für die Gestaltung des Hochdruckvorwärmers, bei welchem aufgrund der verminderten Beanspruchungen geringere Wandstärken und damit einfachere Verarbeitungsbedingungen ergeben.

Diese und weitere vorteilhafte Ausgestaltungen sind Gegenstand der Unteransprüche.

Anhand eines in der Zeichnung dargestellten Schaltschemas sollen die Erfindung, vorteilhafte Ausgestaltungen und besondere Vorteile der Erfindung näher erläutert und beschrieben werden.

In der einzigen Figur ist ausschnittweise der Wasserdampfkreislauf 10 einer nicht weiter dargestellten Kraftwerksanlage gezeigt, welcher einen Speisewasserbehälter 12 aufweist, der über eine Rohrleitung 14 mit einer redundant ausgeführten Speisewasserpumpenstation 16 in Verbindung steht.

Jede der beiden Speisewasserpumpen-Stationen 16 besitzt eine von einem elektrischen Antriebsmotor 18 beaufschlagte Vorpumpe 20 sowie eine vom gleichen Antriebsmotor 18 über ein Übersetzungsgetriebe 22 beaufschlagte Hauptpumpe 24.

Die Hauptpumpe 24 ist ihrerseits aus zwei Stufen, nämlich einer ersten Stufe 26 und einer zweiten Stufe 28 gebildet, deren Speisedruck größer ist als der der ersten Stufe 26 und dem Speisedruck einer herkömmlichen Speisewasser-Hauptpumpe entspricht.

Während die erste Stufe 26 starr mit dem Übersetzungsgetriebe 22 verbunden schlupffrei angetrieben wird, wird die zweite Stufe 28 unter Zwischenschaltung einer Regelkupplung 30 von demselben Antriebsstrang beaufschlagt wie die erste Stufe 26.

Der Ausgang der ersten Stufe 26 der Speisewasser-Hauptpumpe 24 ist strömungsmäßig auf den Eingang eines Hochdruckvorwärmers 32 geschaltet, der mittels über eine hier nicht näher gezeigte Turbinenleitung zugeführten Anzapfdampf beheizt wird. Hierbei ist wesentlich, entsprechend der vorliegenden Erfindung, daß der Speisewasserdruck der ersten Stufe 26 der Speisewasser-Hauptpumpe 24 in ausreichendem Maße über dem Druck des Anzapfdampfes liegt, um eine Ausdampfung im Hochdruckvorwärmer 32 zu vermeiden. Ausgangsseitig ist der Hochdruckvorwärmer 32 mit dem Eingang der zweiten Stufe 28 der Speisewasser-Hauptpumpe 24 geschaltet, welche das im Hochdruckvorwärmer 32 vorgewärmte Speisewasser in einen hier nicht näher dargestellten Dampferzeuger fördert, wobei der diesbezügliche Leitungsstrang mit "Kessel" bezeichnet ist. Entsprechend dem Stand der Technik sind die erste und die zweite Stufe 26, 28 der Speisewasser-Hauptpumpe 24 ausgangsseitig jeweils an ein Mindestmengensystem angeschlossen.

Anhand des zuvor beschriebenen Schaltschemas ist eine Form der erfindungsgemäßen Ausgestaltung der Speisewasser-Hauptpumpe 24 im Wasserdampfkreislauf 10 ersichtlich. Neben der bereits erwähnten Verminderung der Antriebsverluste beim Antrieb der Speisewasser-Hauptpumpe ist ein weiterer Vorteil darin zu sehen, daß die Hochdruckvorwärmer 32 nicht mehr hinter der Speisewasser-Hauptpumpe 24 eingebunden sind, sondern mit niedrigerem Auslegungsdruck zwischen der ersten und der zweiten Pumpenstufe 26, 28 angeordnet sind. Hierbei wird die Förderhöhe entsprechend dem Auslegungsdruck der ersten Pumpe 26 so gewählt, daß der Speisewasserdruck in jedem Lastfall über dem Dampfdruck beziehungsweise Sättigungsdruck des Dampfes in den Hochdruckvorwärmern 32 liegt und Ausdampfungen im Speisewasser auf diese Weise vermieden werden, wobei gleichzeitig der Auslegungsdruck des Hochdruckvorwärmers 32 auch entsprechend abgesenkt werden kann. Hieraus resultiert eine Absenkung der erforderlichen Mindestwandstärke der Behälterwand des Vorwärmers 32, was sich wiederum günstig auf die Verarbeitungs- und auch Betriebssicherheit auswirkt, da größere Wandquerschnitte mit komplexen Beanspruchungen hierdurch vermieden werden.

## Patentansprüche

1. Wasserdampfkreislauf (10) einer Kraftwerksanlage mit einem Speisewasserbehälter (12), mit einer Speisewasser-Vorpumpe (20) und einer Speisewasser-Hauptpumpe (24) mit Nieder- und Hochdruckvorwärmern (32), mit einem Dampferzeuger und mit einer Dampfturbine, aus welcher Anzapfdampf zur Beheizung der Vorwärmer (32) entnehmbar ist, sowie mit Rohrleitungen (14) und Armaturen, dadurch gekennzeichnet, daß die Speisewasser-Hauptpumpe (24) aufgeteilt ist in eine erste Stufe (26) und in eine zweite Stufe (28), daß die erste Stufe (26) der Speisewasser-Hauptpumpe (24) starr mit einem Antrieb gekoppelt ist und eine erste Druckstufe zur Beschickung des Hochdruckvorwärmers (32) bildet und daß die zweite Stufe (28) unter Zwischenschaltung einer Regelkupplung (30) mit dem Antrieb gekoppelt ist und eine zweite Druckstufe zur Beschickung des Dampferzeugers bildet.

2. Wasserdampfkreislauf nach Anspruch 1, dadurch gekennzeichnet, daß der Speisedruck der ersten Druckstufe (26) größer ist als der Druck des Anzapfdampfes im Hochdruckvorwärmer (32) und niedriger als der Druck der zweiten Druckstufe (28).

3. Wasserdampfkreislauf nach einem der vorherigen Ansprüche, dadurch gekennzeichnet, daß der Speisedruck der zweiten Druckstufe (28) etwa ½ bis 2/3 des Drucks der ersten Druckstufe beträgt und dem einer herkömmlichen **einstufigen** Speisewasser-Hauptpumpe entspricht.

4. Wasserdampfkreislauf nach einem der vorherigen Ansprüche, dadurch gekennzeichnet, daß der Hochdruckvorwärmer (32) hinsichtlich seiner Wandstärken auf die Beanspruchungen aus dem Null-Förderdruck der ersten Druckstufe (26) ausgelegt ist.

5. Wasserdampfkreislauf nach einem der vorherigen Ansprüche, dadurch gekennzeichnet, daß als Antrieb ein Antriebsmotor (18) vorgesehen ist, mit welchem die erste Druckstufe (26) unter Zwischenschaltung eines Übersetzungsgetriebes gekoppelt ist.

6. Wasserdampfkreislauf nach einem der vorherigen Ansprüche, dadurch gekennzeichnet, daß die zweite Stufe (28) unter Zwischenschaltung einer Strömungskupplung drehzahlveränderlich mit dem Antriebsstrang der ersten Druckstufe (26) verbunden ist.

## Claims

1. Steam circuit (10) of a power station plant having a feedwater tank (12), a backing feedwater pump (20) and a main feedwater pump (24), low- and high-pressure preheaters (32), a steam generator and a steam turbine, from which bled steam for heating the preheaters (32) can be extracted, and pipelines (14) and fittings, characterized in that the main feedwater pump (24) is divided into a first stage (26) and a second stage (28), in that the first stage (26) of the main feedwater pump (24) is rigidly coupled to a drive and forms a first pressure stage for feeding the high-pressure preheater (32), and in that the second stage (28) is coupled to the drive with a control coupling (30) in between and forms a second pressure stage for feeding the steam generator.

2. Steam circuit according to Claim 1, characterized in that the feed pressure of the first pressure stage (26) is greater than the pressure of the bled steam in the high-pressure preheater (32) and lower than the pressure of the second pressure stage (28).

3. Steam circuit according to one of the preceding claims, characterized in that the feed pressure of the second pressure stage (28) is about ½ to 2/3 the pressure of the first pressure stage and corresponds to that of a conventional **single-stage** main feedwater pump.

4. Steam circuit according to one of the preceding claims, characterized in that the high-pressure preheater (32), with regard to its wall thicknesses, is designed for the stresses from the zero delivery pressure of the first pressure stage (26).

5. Steam circuit according to one of the preceding claims, characterized in that a drive motor (18) to which the first pressure stage (26) is coupled with a step-up gear in between is used as drive.

6. Steam circuit according to one of the preceding claims, characterized in that the second stage (28), with a fluid coupling in between, is connected to the drive line of the first pressure stage (26) in such a way that the rotational speed is variable.

## Revendications

1. Circuit de vapeur d'eau (10) d'une centrale, avec un réservoir d'eau d'alimentation (12), avec une pompe de gavage (20) à eau d'alimentation et une pompe principale (24) à eau d'alimentation, avec des réchauffeurs basse et haute pression (32), avec un générateur de vapeur et avec une turbine à vapeur au niveau de laquelle de la vapeur de soutirage est prélevée pour chauffer les réchauffeurs (32), ainsi qu'avec des conduites (14) et des vannes, caractérisé par le fait que la pompe principale (24) à eau d'alimentation est divisée en un premier étage (26) et un second étage (28), que le premier étage (26) de la pompe principale (24) à eau d'alimentation est couplé rigidement à un moyen d'entraînement et forme un premier étage de pression pour l'alimentation du réchauffeur haute pression (32) et que le second étage (28) est couplé à l'entraînement par l'intermédiaire d'un accouplement variable (30) et forme un second étage de pression pour l'alimentation du générateur de vapeur.

2. Circuit de vapeur d'eau selon la revendication 1, caractérisé par le fait que la pression d'alimentation du premier étage de pression (26) est supérieure à la pression de la vapeur de soutirage dans le réchauffeur haute pression (32) et inférieure à la pression du second étage de pression (28).

3. Circuit de vapeur d'eau selon une des revendications précédentes, caractérisé par le fait que la pression d'alimentation du second étage de pression (28) est environ 1/2 à 2/3 de la pression du premier étage de pression et correspond à la pression d'une pompe principale à eau d'alimentation monoétage courante.

4. Circuit de vapeur d'eau selon une des revendications précédentes, caractérisé par le fait que le réchauffeur haute pression (32), du point de vue de l'épaisseur de ses parois, est conçu pour résister aux sollicitations résultant de la pression de refoulement zéro du premier étage de pression.

5. Circuit de vapeur d'eau selon une des revendications précédentes, caractérisé par le fait qu'il est prévu comme moyen d'entraînement un moteur d'entraînement (18) auquel le premier étage de pression (26) est relié en interposant un multiplicateur de vitesse.

6. Circuit de vapeur d'eau selon une des revendications précédentes, caractérisé par le fait que le second étage de pression (28) est relié avec possibilité de variation de la vitesse à la ligne d'entraînement du premier étage de pression (26) en interposant un accouplement hydraulique .
